# EUROPÄISCHE PATENTANMELDUNG

(11) **EP 1 203 848 A2**
(43) Veröffentlichungstag der Anmeldung: **08.05.2002**
(21) Anmeldenummer: 01124184.1
(22) Anmeldetag: 11.10.2001
(51) Int. Cl.: E04B 1/76

(54) **Dämmstoffelement und Wärmedämmverbundsystem für die Dämmung von Gebäudefassaden**

(30) Priorität: 06.11.2000 DE 20018907 U
(71) Anmelder: Deutsche Rockwool Mineralwoll GmbH & Co. OHG, 45952 Gladbeck (DE)
(72) Erfinder: Klose, Gerd-Rüdiger, Dr.-Ing., 46286 Dorsten (DE)
(74) Vertreter: Wanischeck-Bergmann, Axel

(57) **Zusammenfassung**

Die Erfindung betrifft ein Dämmstoffelement, vorzugsweise aus Mineralfasern, insbesondere aus mit Bindemitteln gebundener Steinwolle, vorzugsweise für Wärmedämmverbundsysteme, bestehend aus einem Parallelepiped mit zwei großen, im Abstand zueinander angeordneten und parallel zueinander ausgerichteten Oberflächen, sowie diese miteinander verbindenden Seitenflächen, die vorzugsweise rechtwinklilg zueinander und rechtwinklig zu den großen Oberflächen ausgerichtet sind. Die Erfindung betrifft ferner ein Wärmedämmverbundsystem für die Dämmung von Gebäudefassaden, bestehend aus mehreren derartiger Dämmstoffelemente. Um ein Dämmstoffelement bzw. ein Wärmedämmverbundsystem zu schaffen, bei welchem eine gleichmäßige Druckverteilung der Befestigungselemente vorgesehen ist und die Befestigungselemente auch bei sehr dünnen Putzschichten nicht erkennbar sind, ist vorgesehen, dass in zumindest einer großen Oberfläche (2) mehrere, zumindest zwei nutförmig ausgebildete Vertiefungen (6) angeordnet sind, in die plattenförmige Eelemente (7) aus druckfesten und /oder biegezugfesten Werkstoffen eingelegt sind.

## Beschreibung

Die Erfindung betrifft ein Dämmstoffelement, vorzugsweise aus Mineralfasern, insbesondere aus mit Bindemitteln gebundener Steinwolle, vorzugsweise für Wärmedämmverbundsysteme, bestehend aus einem Parallelepiped mit zwei großen, im Abstand zueinander angeordneten und parallel zueinander ausgerichteten Oberflächen, sowie diese miteinander verbindenden Seitenflächen, die vorzugsweise rechtwinklig zueinander und rechtwinklig zu den großen Oberflächen ausgerichtet sind. Die Erfindung betrifft ferner ein Wärmedämmverbundsystem für die Dämmung von Gebäudefassaden, bestehend aus mehreren derartiger Dämmstoffelemente.

Wärmedämmverbundsysteme werden auf Außenwände oder außen liegende Decken von beheizten Gebäuden aufgebracht, um die Transmissionswärmever-luste aus dem Gebäudeinneren zu verringern. Derartige Wärmedämmverbundsysteme bestehen aus einer Dämmschicht, die zumeist aufgeklebt wird. Auf die Dämmschicht werden Putzschichten aufgebracht, welche die Dämmschicht gegen Witterungseinflüsse schützen. Üblicherweise wird ein mit einer Gewebelage armierter bzw. bewehrter Grundputz aufgetragen, der mit einer Deckputzlage abgedeckt ist. Beide Putzschichten zusammen werden bei der Verwendung von Kunstharzputzen in Dicken von ca. 2 bis ca. 7 mm, vorzugsweise <3 mm appliziert, während Mineralputzsysteme Dicken zwischen ca. 8 mm bis hinauf zu ca. 20 mm erreichen.

Die Dämmschicht eines derartigen Wärmedämmverbundsystems besteht aus Dämmstoffelementen, insbesondere aus Mineralwolle-Dämmplatten. Für die Verwendung in Wärmedämmverbundsystemen werden grundsätzlich zwei Varianten von Mineralwolle-Dämmplatten eingesetzt, die sich durch die Anordnung der einzelnen Fasern in dem jeweiligen Parallelepiped unterscheiden.

Zum einen sind Dämmstoffelemente bekannt, bei denen die einzelnen Fasern parallel oder im flachen Winkel zu den großen Oberflächen angeordnet sind.

Demgegenüber sind aber auch sogenannte Mineralwolle-Lamellenplatten bekannt, die sich dadurch auszeichnen, dass die einzelnen Fasern bei derartigen Dämmstoffelementen im rechten Winkel oder in sehr steilem Winkel zu den großen Oberflächen ausgerichtet sind. Bei einer flachen Lagerung der einzelnen Fasern ist der Energietransfer durch das Dämmstoffelement geringer, als bei steiler Lagerung der einzelnen Fasern. Solche Dämmstoffelemente mit flacher Faserlagerung weisen aber eine geringere Druckfestigkeit bzw. eine höhere Kompressibilität sowie eine geringere Querzugfestigkeit im Vergleich zu solchen Dämmstoffelementen mit lamellenartiger Struktur auf. Die Querzugfestigkeit ist eine wesentliche Eigenschaft der Standsicherheit des Wärmedämmverbundsystems. Dämmstoffelemente mit zu den großen Oberflächen paralleler Faserlagerung weisen bei Rohdichten von ca. 130 bis 150 kg/m³ Querzugfestigkeiten von ca. 15 bis 35 kPa auf. Bei Rohdichten um ca. 100 kg/m³ sinkt die Querzugfestigkeit auf nur noch 12 bis 15 kPa ab. Demgegenüber haben Dämmstoffelemente mit einer rechtwinklig zu den großen Oberflächen ausgerichteten Faserlagerung bei Rohdichten von ca. 75 bis 100 kg/m³ Querzugfestigkeiten zwischen 60 und 150 kPa.

Die Festigkeitswerte derartiger Dämmstoffelemente mit parallel zu den großen Oberflächen ausgerichtetem Faserverlauf reichen in der Regel nicht aus, um die Standsicherheit eines Wärmedämmverbundsystems mit lediglich verklebten Dämmstoffelementen zu gewährleisten. Daher müssen derartige Dämmstoffelemente durch sogenannte Dämmstoffhalter gesichert, d. h. mit der Fassade verbunden werden. Hierbei dient eine partielle Verklebung der Dämmstoffelemente mit dem tragenden Untergrund, nämlich der Fassade lediglich der Montagehilfe, wobei gleichzeitig auch die Steifigkeit der Dämmstoffelemente gegenüber den aus der Putzschrumpfung resultierenden Schubspannungen erhöht wird.

Die Dämmstoffhalter werden in den tragenden Untergrund eingedübelt. Sie weisen Teller mit unterschiedlichen Durchmessern zwischen ca. 50 und 140 mm auf. Ihre Tragkraft resultiert aus einem metallischen Dorn, der gleichzeitig den Dübel spreizt, um so einen kraftschlüssigen Verbund herzustellen. Die Dämmstoffhalter werden entweder vor dem Auftragen der bewehrten Grundputzschicht oder unmittelbar nach dem Putzen eingebracht. Demzufolge liegen die Dämmstoffhalter mit ihren Tellern entweder unterhalb oder oberhalb der Putzschicht. Ein wesentlicher Vorteil der Anbringung der Dämmstoffhalter nach dem Putzen liegt darin, dass dann mit den Dämmstoffhaltern auch das Bewehrungsgewebe erfasst ist, wodurch sich eine günstigere Lasteinleitung und damit eine mögliche Reduktion der Anzahl der benötigten Dämmstoffhalter pro Flächenabschnitt ergibt.

Dämmstoffelemente mit einem Faserverlauf rechtwinklig zu den großen Oberflächen werden auch als Lamellenplatten bezeichnet. Derartige Lamellenplatten können vollflächig oder unter der Voraussetzung eines regelmäßigen Auftrages auch teilflächig mit dem tragenden Untergrund verklebt werden. Aufgrund ihrer lamellenartigen Struktur entwickeln sie eine ausreichende Tragfähigkeit gegen die wesentlichen Lastfälle des Windsoges und der Eigenlast. Erst bei höheren Gebäuden, in der Regel über 18 m Höhe und bei größeren Eigenlasten sind daher bei solchen Lamellenplatten Dämmstoffhalter zur Lagesicherung erforderlich und vorgeschrieben.

Die Anzahl der Dämmstoffhalter wird daher in Abhängigkeit der Gebäudehöhe, der Eigenlast, die nicht unwesentlich durch die Putzdicke bestimmt ist, der Dämmstofffestigkeit sowie des Durchmessers der Dämmstoffhalter bestimmt. Üblicherweise werden zwischen zwei und acht Dämmstoffhalter pro Quadratmeter verarbeitet, wobei in Randzonen bis zu vierzehn Dämmstoffhalter pro Quadratmeter erforderlich sind. Derartige Randzonen umfassen den 1 bis 2 m breiten Randbereich der zu dämmenden Fassade. Eine weitere Erhöhung der notwendigen Anzahl von Dämmstoffhaltern kann sich durch die baupraktisch erforderliche Verwendung von Dämmstoffelementzuschnitten ergeben. Durch die große Anzahl der erforderlichen Dämmstoffhalter steigen die Kosten für das Wärmedämmverbundsystem sowohl hinsichtlich der notwendigen Materialien als auch hinsichtlich der Arbeitszeit, da ein genaues Setzen der Dämmstoffhalter erforderlich ist. Hierz sind gut ausgebildete Fachkräfte notwendig.
Ein weiterer nachteiliger Effekt der in die Putzschicht eingebetteten oder darunter angeordneten Dämmstoffhalter liegt darin, dass sich die Dämmstoffhalter durch eine verringerte Überdeckung bei entsprechenden Witterungslagen bzw. Durchfeuchtungen der Putzflächen auf der Oberfläche abzeichnen. Bei einer. Anordnung der Dämmstoffhalter in einem unregelmäßigen Raster ergeben sich hierdurch nachteilige optische Wirkungen, die nicht selten als Mangel des Wärmedämmverbundsystems angesehen werden.

Ausgehend von diesem Stand der Technik liegt der Erfindung die Aufgabe zugrunde, ein Dämmstoffelement bzw. ein Wärmedämmverbundsystem zu schaffen, bei welchem eine gleichmäßige Druckverteilung der Befestigungselemente vorgesehen ist und die Befestigungselemente auch bei sehr dünnen Putzschichten nicht erkennbar sind.

Seitens des erfindungsgemäßen Dämmstoffelementes ist zur Lösung dieser Aufgabenstellung vorgesehen, dass in zumindest einer großen Oberfläche mehrere, zumindest zwei nutförmig ausgebildete Vertiefungen angeordnet sind, in die plattenförmige Elemente aus druckfesten und/oder biegezugfesten Werkstoffen eingelegt sind. Über diese plattenförmigen Elemente wird zum einen sichergestellt, dass eine gleichmäßige Druckeinleitung in das Dämmstoffelement erzielt wird. Gleichzeitig werden den Verarbeitern derartiger Wärmedämmverbundsysteme bzw. Dämmelemente Vorgaben hinsichtlich der Anordnung der Dämmstoffhalter gegeben, so dass auch bei einer dünnen Putzüberdeckung ausschließlich ein regelmäßiges Raster der Dämmstoffhalter erkennbar wird, wenn bei entsprechenden Witterungslagen bzw. Durchfeuchtungen der Putzschichten mit einem Durchscheinen der Dämmstoffhalter zu rechnen ist.

Nach einer Weiterbildung des erfindungsgemäßen Dämmstoffelementes ist vorgesehen, dass die Vertiefungen parallel zu zwei parallel ausgerichteten Seitenflächen und rechtwinklig zu zwei ebenfalls parallel ausgerichteten langen Seitenflächen verlaufen. Bei dieser Ausgestaltung wird berücksichtigt, dass derartige Dämmstoffelemente überwiegend horizontal verlegt werden. Die Vertiefungen verlaufen daher vorzugsweise quer zur Längsachse der Dämmstoffelemente und erstrecken sich daher in vertikaler Richtung parallel zur Falllinie des Gebäudes.

Weiterhin ist vorgesehen, dass jede Vertiefung in gleichmäßigem Abstand zu jeweils einer kurzen Seitenfläche angeordnet ist. Da derartige Dämmstoffelemente zur Vermeidung von Kreuzfugen im Verband verlegt werden, ergibt sich hieraus bei entsprechender Verarbeitung eine durchgehende Anordnung der einzelnen Vertiefungen benachbarter Dämmstoffelemente, so dass sich die Vertiefungen der einzelnen Dämmstoffelemente über die gesamte Dämmschichtoberfläche linienförmig erstrecken.

Vorzugsweise sind die Vertiefungen in gleichmäßigen Abständen zueinander angeordnet, um zum einen eine vereinfachte Verlegung der Dämmstoffelemente mit entsprechender Ausrichtung der Vertiefungen im Wärmedämmverbundsystem zu erzielen. Andererseits wird hierdurch auch eine gleichmäßige Krafteinleitung der Dämmstoffhalter in die Dämmstoffelemente sichergestellt. Die Vertiefungen erstrecken sich insbesondere über die gesamte Breite des Parallelepipeds. Es besteht aber auch die Möglichkeit, die Vertiefungen nicht bis in den Randbereich der Dämmstoffelemente fortzusetzen.

Vorzugsweise bestehen die plattenförmigen Elemente aus faserverstärkten Calciumsilikatplatten, Faserzementplatten und/oder Mineralwolleplatten mit hoher Rohdichte, wobei die Mineralwolleplatten vorzugsweise eine Rohdichte von ca. 700 bis 1500 kg/m³ aufweisen. Derartige Elemente weisen ein homogenes Druckverhalten auf, so dass der von den Dämmstoffhaltern in die Elemente eingeleitete Druck gleichmäßig verteilt wird.

Nach einem weiteren Merkmal der Erfindung ist vorgesehen, dass die plattenförmigen Elemente eine Materialstärke von 3 bis 8 mm aufweisen, wobei die plattenförmigen Elemente vorzugsweise oberflächenbündig mit dem Parallelepiped abschließen. Eine ausreichende Materialstärke der plattenförmigen Elemente ist erforderlich, um bei ungleichmäßigem Druck der Dämmstoffhalter eine Beschädigung, insbesondere einen Bruch der Elemente zu vermeiden. Der oberflächenbündige Abschluss bietet den Vorteil, dass ein Putzsystem mit homogener Materialstärke aufgetragen werden kann. Insbesondere werden hierdurch Füll- und Spachtelarbeiten im Bereich der Vertiefungen vermieden.

Die plattenförmigen Elemente können nach einem weiteren Merkmal der Erfindung vorzugsweise auf ihren im Parallelepiped außen liegenden Oberflächen mit einem reißfesten Gewebe verbunden, insbesondere verklebt sein. Bei dieser Ausgestaltung ist es nicht notwendig, die plattenförmigen Elemente mit dem Dämmstoffelement direkt zu verbinden. Die Stabilität des Dämmstoffelementes wird hierdurch insgesamt verbessert, wobei auch Toleranzen durch eine Relativbewegung zwischen den plattenförmigen Elementen und dem Dämmstoffelement ausgeglichen werden können.

Die plattenförmigen Elemente weisen vorzugsweise Öffnungen auf, die insbesondere als Bohrungen ausgebildet und in gleichmäßigem Abstand zueinander angeordnet sind. Hierdurch werden den Verarbeitern die Positionen der zu setzenden Dämmstoffhalter vorgegeben, so dass sich auch unter den voranstehend beschriebenen Gegebenheiten ein gleichmäßiges Rasterbild ergibt. Ferner werden hierdurch nur die unbedingt notwendigen Dämmstoffhalter verarbeitet.

In jede Öffnung ist eine lastaufnehmende Hülse eingesetzt, die beispielsweise aus Metall und/oder Kunststoff ausgebildet ist. Durch solche Hülsen wird eine weitere Verbesserung der Lasteinleitung in die plattenförmigen Elemente und damit in das Dämmstoffelement ermöglicht.

Nach einem weiteren Merkmal der Erfindung ist vorgesehen, dass die Öffnung und/oder die Hülse eine Innenkontur aufweisen, die mit der Außenkontur eines Befestigungsmittels zur Befestigung des Parallelepipeds im Fassadenbereich oder dergleichen übereinstimmt, wobei das Befestigungsmittel vollständig in der Öffnung und/oder der Hülse angeordnet ist und nicht über die große Oberfläche des Parallelepipeds hervorsteht. Durch die Versenkung des Befestigungsmittels in die Oberfläche kann eine durchgehend dünne Putzschicht aufgezogen werden, wodurch optische Beeinträchtigungen der fertigen Putzoberfläche beseitigt oder doch deutlich reduziert werden können. Die Gefahr von Rissbildungen durch abrupte Änderungen der Putzstärke wird wesentlich verringert. Hierdurch kann auch die Zahl der notwendigen Befestigungsmittel aufgrund der geringeren Eigenlast reduziert werden. Weiterhin können preisgünstigere Befestigungsmittel eingesetzt werden.

Die plattenförmigen Elemente und die Vertiefungen sind gemäß einem weiteren Merkmal der Erfindung im Querschnitt rechteckförmig ausgebildet. Alternativ kann vorgesehen sein, dass die plattenförmigen Elemente und die Vertiefungen im Querschnitt trapezförmig ausgebildet sind.

Jede Öffnung weist vorzugsweise einen sich v-förmig erweiternden Abschnitt auf, wobei gemäß einem weiteren Merkmal der Erfindung die Hülse zumindest den sich v-förmig erweiternden Abschnitt abdeckt.

Jede Hülse hat vorzugsweise einen Kragen, der sich parallel zur großen Oberfläche des Parallelepipeds erstreckt und vorzugsweise oberflächenbündig zur großen Oberfläche angeordnet ist.

Zur Lösung dieser Aufgabenstellung ist seitens des Wärmedämmverbundsystems vorgesehen, dass die Dämmstoffelemente derart zueinander auf der Fassade angeordnet sind, dass die plattenförmigen Elemente in sich über die Fassade erstreckenden Reihen angeordnet sind.

Weitere Merkmale und Vorteile der Erfindung ergeben sich aus der nachfolgenden Beschreibung der zugehörigen Zeichnung. In der Zeichnung zeigen:
- Figur 1: ein Dämmstoffelement mit Vertiefungen in einer Seitenansicht;
- Figur 2: das Dämmstoffelement gemäß Figur 1 mit eingelegten plattenförmigen Elementen in einer Draufsicht;
- Figur 3: das Dämmstoffelement gemäß Figur 2 in geschnitten dargestellter Seitenansicht entlang der Schnittlinie III - III in Figur 2 und
- Figur 4: eine weitere Ausführungsform eines plattenförmigen Elementes zur Verwendung mit Dämmstoffelementen gemäß den Figuren 1 bis 3.

Ein in den Figuren 1 bis 3 dargestelltes Dämmstoffelement 1 besteht aus mit Bindemitteln gebundener Steinwolle und ist für den Einsatz in einem Wärmedämmverbundsystem geeignet. Das Dämmstoffelement 1 weist ein Parallelepiped mit zwei großen im Abstand zueinander angeordneten und parallel zueinander ausgerichteten Oberflächen 2, 3 auf. Die großen Oberflächen 2, 3 sind über rechtwinklig hierzu angeordnete kurze Seitenflächen 4 und längere Seitenflächen 5 miteinander verbunden, wobei die Seitenflächen 4 und 5 ebenfalls rechtwinklig zueinander angeordnet sind. Insgesamt ergibt sich daher ein Dämmstoffelement 1 in Form eines Quaders.

Im Bereich der großen Oberfläche 2 weist das Dämmstoffelement 1 nutförmige Vertiefungen 6 auf, die im Querschnitt u-förmig ausgebildet sind. Alternativ können hier selbstverständlich auch Vertiefungen 6 vorgesehen sein, die im Querschnitt trapez- oder parallelogrammförmig ausgebildet sind.

Die Vertiefungen 6 sind parallel zu den Seitenflächen 4 und rechtwinklig zu den Seitenflächen 5 verlaufend ausgerichtet. Die beiden äußeren Vertiefungen 6 sind im gleichmäßigen Abstand zu der jeweils benachbart liegenden Seitenfläche 4 angeordnet. Darüber hinaus ist zu erkennen, dass auch die Vertiefungen 6 in gleichmäßigen Abständen zueinander angeordnet sind.

Jede Vertiefung 6 erstreckt sich über die gesamte Breite des Dämmstoffelementes 1.

In die Vertiefungen 6 sind gemäß Figur 2 plattenförmige Elemente 7 aus druckfesten und biegezugfesten Werkstoffen eingelegt. Jedes plattenförmige Element 7 besteht aus einer Mineralwolleplatte mit hoher Rohdichte zwischen 700 und 1000 kg/m³. Alternativ können auch Elemente 7 aus faserverstärkten Calciumsilikatplatten, Faserzementplatten oder dergleichen Verwendung finden.

Die Elemente 7 weisen eine Materialstärke von 8 mm auf, wobei die Elemente 7 gemäß Figur 3 bündig mit der Oberfläche 2 des Dämmstoffelementes 1 abschließen.

Bezug nehmend auf die Figuren 1 und 3 ist zu erkennen, dass das Dämmstoffelement 1 einen Faserverlauf 8 aufweist, bei dem die Fasern im wesentlichen rechtwinklig zu den großen Oberflächen 2, 3 verlaufend ausgerichtet sind.

Die Elemente 7 weisen Öffnungen 9 auf, die sich in zwei Abschnitte 10, 11 unterteilen. Eine unterer, dem Dämmstoffelement 1 zugewandter Abschnitt 10 ist als zylindrische Bohrung ausgebildet. Oberhalb dieses Abschnitts 10 weist die Öffnung 9 einen im Querschnitt trapezförmig erweiterten Abschnitt 11 auf. Die Öffnungen 9 sind in gleichmäßigen Abständen in den Elementen 7 angeordnet. In die Öffnungen 9 sind lastaufnehmende Hülsen 12 aus Metall eingesetzt. Jede Hülse 12 weist eine Außenkontur auf, die mit der Innenkontur der Öffnung 9 übereinstimmt. Die Hülse 12 aus Metall dient der druckverteilenden Aufnahme eines nicht näher dargestellten Dämmstoffhalters, der vollständig in die Öffnung 9 bzw. in die Hülse 12 einsetzbar und das Dämmstoffelement 1 durchgreifend mit einer nicht näher dargestellten Fassade verbindbar ist.

Das in der Figur 3 dargestellte Element 7 ist entsprechend der Querschnittsform der Vertiefung 6 rechteckförmig ausgebildet und füllt die Vertiefung 6 vollständig aus. Die Befestigung des Elementes 7 in der Vertiefung 6 kann durch ein Klebemittel erfolgen. Es besteht aber auch die Möglichkeit, auf die große Oberfläche 2 des Dämmstoffelementes 1 zumindest im Bereich des Elementes 7 ein reißfestes Gewebe aufzubringen, welches mit der Oberfläche 2 des Dämmstoffelementes 1 verklebt ist und das Element 7 in der Vertiefung 6 hält.

Eine weitere Ausführungsform eines Elementes 7 ist in der Figur 4 dargestellt. Dieses Element 7 unterscheidet sich von dem Element 7 gemäß Figur 3 zum einen durch seine Querschnittsform, die gemäß Figur 4 trapezförmig ausgebildet ist. Das in Figur 4 dargestellte Element 7 kann beispielsweise auch aus glasfaserverstärktem Kunststoff (GFK) bestehen. Darüber hinaus ist ein Unterschied zwischen dem Element 7 gemäß Figur 4 und dem Element 7 gemäß Figur 3 dahingehend festzustellen, dass auch die Öffnung 9 eine abweichende Form aufweist. In Übereinstimmung weist auch die Öffnung 9 bei dem Element 7 gemäß Figur 4 eine Hülse 12 auf, die in die Öffnung 9 oberflächenbündig eingesetzt ist. Die Hülse 12 gemäß der Ausführungsform nach Figur 4 hat einen Kragen 13, der sich parallel zur großen Oberfläche 2 des Dämmstoffelementes 1 (beides in Figur 4 nicht dargestellt) erstreckt und oberflächenbündig mit der Oberfläche 2 des Dämmstoffelementes 1 abschließt.

Auf seiner dem Kragen gegenüberliegend angeordneten Fläche weist das Element 7 ein aufgeklebtes oder integriertes Gewebe 14 auf, das der Bewehrung des aufzutragenden Grundputzes dient.

Mit den voranstehend beschriebenen Dämmstoffelementen 1 können Wärmedämmverbundsysteme für die Dämmung von Gebäudefassaden hergestellt werden, bei denen die Dämmstoffelemente 1 derart zueinander auf der Fassade angeordnet sind, dass die plattenförmigen Elemente in sich über die Fassade erstreckenden Reihen angeordnet sind. Es ergibt sich hierbei sowohl im nicht verputzten, wie auch im verputzten Zustand eine gleichmäßige Anordnung und somit auch eine gleichmäßige Druckeinleitung von Dämmstoffhaltern.

## Patentansprüche

1. Dämmstoffelement, vorzugsweise aus Mineralfasern, insbesondere mit Bindemitteln gebundene Steinwolle, vorzugsweise für Wärmedämmverbundsysteme, bestehend aus einem Parallelepiped mit zwei großen, im Abstand zueinander angeordneten und parallel zueinander ausgerichteten Oberflächen, sowie diese miteinander verbindenden Seitenflächen, die vorzugsweise rechtwinklig zueinander und rechtwinklig zu den großen Oberflächen ausgerichtet sind,
**dadurch gekennzeichnet,**
**dass** in zumindest einer großen Oberfläche (2) mehrere, zumindest zwei nutförmig ausgebildete Vertiefungen (6) angeordnet sind, in die plattenförmige Elemente (7) aus druckfesten und/oder biegezugfesten Werkstoffen eingelegt sind.

2. Dämmstoffelement nach Anspruch 1,
**dadurch gekennzeichnet,**
**dass** die Vertiefungen (6) parallel zu zwei parallel ausgerichteten Seitenflächen (4) und rechtwinklig zu zwei ebenfalls parallel ausgerichteten langen Seitenflächen (5) verlaufen.

3. Dämmstoffelement nach Anspruch 1,
**dadurch gekennzeichnet,**
**dass** jede Vertiefung (6) in gleichmäßigem Abstand zu jeweils einer kurzen Seitenfläche (4) angeordnet ist.

4. Dämmstoffelement nach Anspruch 1,
**dadurch gekennzeichnet,**
**dass** die Vertiefungen (6) in gleichmäßigen Abständen zueinander angeordnet sind.

5. Dämmstoffelement nach Anspruch 1,
**dadurch gekennzeichnet,**
**dass** sich die Vertiefungen (6) über die gesamte Breite des Parallelepipeds erstrecken.

6. Dämmstoffelement nach Anspruch 1,
**dadurch gekennzeichnet,**
**dass** die plattenförmigen Elemente (7) aus vorzugsweise faserverstärkten Calciumsilikatplatten, Faserzementplatten und/oder Mineralwolleplatten mit hoher Rohdichte bestehen.

7. Dämmstoffelement nach Anspruch 6,
**dadurch gekennzeichnet,**
**dass** die Mineralwolleplatten eine Rohdichte von ca. 700 bis 1500 kg/m³ aufweisen.

8. Dämmstoffelement nach Anspruch 1,
**dadurch gekennzeichnet,**
**dass** die plattenförmigen Elemente (7) eine Materialstärke von 3 bis 8 mm aufweisen, wobei die plattenförmigen Elemente (7) vorzugsweise oberflächenbündig mit dem Parallelepiped abschließen.

9. Dämmstoffelement nach Anspruch 1,
**dadurch gekennzeichnet,**
**dass** die plattenförmigen Elemente (7) vorzugsweise auf ihren im Parallelepiped außen liegenden Oberflächen (2) mit einem reißfesten Gewebe verbunden, insbesondere verklebt sind.

10. Dämmstoffelement nach Anspruch 1,
**dadurch gekennzeichnet,**
**dass** die plattenförmigen Elemente (7) Öffnungen (9) aufweisen, die insbesondere als Bohrungen ausgebildet und in gleichmäßigem Abstand zueinander angeordnet sind.

11. Dämmstoffelement nach Anspruch 10,
**dadurch gekennzeichnet,**
**dass** in jede Öffnung (9) eine lastaufnehmende Hülse (12) eingesetzt ist.

12. Dämmstoffelement nach Anspruch 11,
**dadurch gekennzeichnet,**
**dass** die Hülse (12) aus Metall und/oder Kunststoff ausgebildet ist.

13. Dämmstoffelement nach Anspruch 10 oder Anspruch 11,
**dadurch gekennzeichnet,**
**dass** die Öffnung (9) und/oder die Hülse (12) eine Innenkontur aufweisen, die mit der Außenkontur eines Befestigungsmittels zur Befestigung des Parallelepipeds im Fassadenbereich oder dergleichen übereinstimmt, wobei das Befestigungsmittel vollständig in der Öffnung (9) und/oder der Hülse (12) angeordnet ist und nicht über die große Oberfläche (2) des Parallelepipeds hervorsteht.

14. Dämmstoffelement nach Anspruch 1,
**dadurch gekennzeichnet,**
**dass** die plattenförmigen Elemente (7) und die Vertiefungen (6) im Querschnitt rechteckförmig ausgebildet sind.

15. Dämmstoffelement nach Anspruch 1,
**dadurch gekennzeichnet,**
**dass** die plattenförmigen Elemente (7) und die Vertiefungen (6) im Querschnitt trapezförmig ausgebildet sind.

16. Dämmstoffelement nach Anspruch 10,
**dadurch gekennzeichnet,**
**dass** jede Öffnung (9) einen sich v-förmig erweiternden Abschnitt (11) aufweist.

17. Dämmstoffelement nach Anspruch 16,
**dadurch gekennzeichnet,**
**dass** die Hülse (12) zumindest den sich v-förmig erweiternden Abschnitt (11) abdeckt.

18. Dämmstoffelement nach Anspruch 11,
**dadurch gekennzeichnet,**
**dass** die Hülse (12) einen Kragen (13) aufweist, der sich parallel zur großen Oberfläche (2) des Parallelepipeds erstreckt und vorzugsweise oberflächenbündig zur großen Oberfläche (2) angeordnet ist.

19. Dämmstoffelement nach Anspruch 1,
**dadurch gekennzeichnet,**
**dass** die plattenförmigen Elemente (7) hülsenförmig ausgebildet sind.

20. Dämmstoffelement nach Anspruch 1,
**dadurch gekennzeichnet,**
**dass** das Parallelepiped einen Faserverlauf mit im wesentlichen rechtwinklig oder schräg zu den großen Oberflächen (2) verlaufenden Fasern aufweist.

21. Wärmedämmverbundsystem für die Dämmung von Gebäudefassaden, bestehend aus mehreren Dämmstoffelementen nach einem der Ansprüche 1 bis 20,
**dadurch gekennzeichnet,**
**dass** die Dämmstoffelemente (1) derart zueinander auf der Fassade angeordnet sind, dass die plattenförmigen Elemente (7) in sich über die Fassade erstreckenden Reihen angeordnet sind.
